# FASCICULE DE BREVET EUROPEEN

(11) **EP 3 499 542 B1**
(45) Date de publication et mention de la délivrance du brevet: **29.04.2020**
(21) Numéro de dépôt: 18205940.2
(22) Date de dépôt: 13.11.2018
(51) Int. Cl.: H01H 71/66

(54) **APPAREIL ÉLECTRIQUE AVEC MODULE DE RÉARMEMENT AMOVIBLE**
ELEKTRISCHES GERÄT MIT ABNEHMBARER RÜCKSTELLVORRICHTUNG
ELECTRICAL APPARATUS WITH REMOVABLE RESET MODULE

(30) Priorité: 15.12.2017 FR 1762203
(43) Date de publication de la demande: 19.06.2019
(73) Titulaire: Schneider Electric Industries SAS, 92500 Rueil Malmaison (FR)
(72) Inventeur: PERRIN, Denis, 38500 St Nicolas de Macherin (FR)
(74) Mandataire: Dufresne, Thierry

(56) Documents cités:
- EP-A1- 2 377 139
- EP-A1- 2 597 427
- US-A- 5 224 590

## Description

### Domaine technique de l'invention

L'invention concerne un appareil électrique et son mécanisme de commande. Dans le présent document, le terme appareil électrique regroupe indifféremment plusieurs types d'appareils interrupteur tels qu'un interrupteur, un sectionneur, un disjoncteur, un interrupteur fusible, un recloser, etc. L'invention est particulièrement adaptée pour les appareils électriques de moyenne tension et haute tension, c'est-à-dire opérant sur un réseau d'alimentation électrique de tension supérieure à 1000V.

### Etat de la technique

De façon connue, un tel appareil électrique possède des contacts qui sont mobiles afin de faire circuler ou non du courant dans les différentes phases d'un réseau électrique. Ces contacts sont mobiles entre une position fermée dans laquelle ils sont en contacts avec des contacts fixes correspondants et une position ouverte dans laquelle ils sont déconnectés de ces contacts fixes.

Les mouvements d'ouverture et de fermeture des contacts mobiles sont réalisés à partir d'un mécanisme de commande qui est capable d'entraîner les contacts mobiles. Ce mécanisme de commande est réarmable de façon à être toujours prêt pour effectuer un éventuel prochain déclenchement de fermeture. Ce réarmement est réalisé à l'aide d'un module de réarmement qui est relié mécaniquement au mécanisme de commande pour lui permettre d'emmagasiner suffisamment d'énergie. Le réarmement consiste généralement à remettre sous tension des ressorts qui seront ainsi prêts à fermer rapidement les contacts dès qu'un ordre de fermeture surviendra.

Un module de réarmement peut fonctionner suivant différentes technologies en fonction des applications dans lesquelles l'appareil électrique est installé (par exemple, le module de réarmement peut comporter un système à engrenages planétaires ou un système à cliquet) et en fonction des choix du client utilisateur (par exemple, choix entre une commande manuelle ou motorisée).

Pour faciliter la fabrication de l'interrupteur, il serait avantageux que le choix entre ces différentes technologies du module de réarmement puisse se faire au dernier moment, lors de la personnalisation finale de l'appareil électrique, c'est-à-dire au démarrage du montage final de l'appareil électrique, lors de l'intégration de son mécanisme de commande.

De plus, il existe d'autres fonctionnalités optionnelles qui concourent à la personnalisation de l'appareil électrique, comme par exemple la possibilité d'installer des contacts auxiliaires de l'appareil électrique qui permettent de savoir si les contacts mobiles de l'appareil électrique sont en position ouverte ou en position fermée. Or cette option est souvent réalisée en utilisant des liaisons mécaniques parfois complexes et/ou encombrantes entre les axes de commande des contacts mobiles de l'appareil électrique et ces contacts auxiliaires.

EP 2 377 139 divulgue un interrupteur électrique selon le préambule de la revendication 1.

Il existe donc un besoin de proposer une solution simple et économique permettant de faciliter la personnalisation du mécanisme de commande des contacts mobiles d'un appareil électrique et de simplifier la réalisation des fonctions auxiliaires.

### Exposé de l'invention

Ce but est atteint par un interrupteur électrique comprenant des contacts qui sont mobiles par actionnement d'un premier arbre de rotation et comprenant un mécanisme de commande des contacts mobiles qui est situé dans un logement et qui est réarmable par l'intermédiaire d'un second arbre de rotation. Il est caractérisé en ce que le premier arbre de rotation traverse une première paroi du logement et l'interrupteur comporte un premier capteur de rotation qui est couplé avec le premier arbre de rotation à l'extérieur du logement, de façon à mesurer le déplacement angulaire du premier arbre de rotation, et en ce que le second arbre de rotation traverse une deuxième paroi du logement et l'interrupteur comporte un module de réarmement qui est fixé de façon amovible à l'extérieur du logement contre la deuxième paroi, de façon à être couplé avec le second arbre de rotation pour pouvoir réarmer le mécanisme de commande.

Selon une caractéristique, la deuxième paroi du logement comporte des moyens de fixation capables de fixer un module de réarmement comportant un système à engrenages planétaires, et capables de fixer un module de réarmement comportant un système à cliquet. Le système à engrenages planétaires peut être entraîné par une manivelle ou par un moteur électrique. Le système à cliquet peut être entraîné par un levier ou par un moteur électrique.

Selon une autre caractéristique, le premier arbre de rotation comporte des cannelures longitudinales, le premier capteur de rotation comportant des cannelures complémentaires pour être entraîné par le premier arbre de rotation. Le second arbre de rotation comporte des cannelures longitudinales, le module de réarmement comportant des cannelures complémentaires pour être entraîné par le second arbre de rotation

Selon une autre caractéristique, la première paroi et la deuxième paroi correspondent à une même paroi latérale du logement du mécanisme de commande. Alternativement, la première paroi et la deuxième paroi correspondent respectivement à deux parois latérales opposées du logement du mécanisme de commande.

Selon une autre caractéristique, l'interrupteur comporte un second capteur de rotation qui est couplé avec le second arbre de rotation à l'extérieur du logement, de façon à mesurer l'angle de rotation du second arbre de rotation.

Grâce à l'invention, le mécanisme de commande de l'appareil électrique est avantageusement de conception modulaire, c'est-à-dire qu'il peut facilement recevoir différents types de modules de réarmement interchangeables utilisant des technologies différentes, ainsi que des additifs optionnels. Il est ainsi personnalisable ce qui notamment optimise sa fabrication.

De plus, comme ces modules de réarmement sont amovibles, le remplacement d'un module de réarmement utilisant une technologie par un autre utilisant une autre technologie est également facilité, de même que le remplacement d'un module de réarmement défectueux. Réciproquement, un même module de réarmement donné peut facilement être monté sur différents types d'appareils électriques.

### Description détaillée

D'autres caractéristiques vont apparaître dans la description détaillée qui suit faite en regard des dessins annexés dans lesquels :
- La figure 1 représente une vue partielle en perspective d'un mécanisme de commande d'un appareil électrique conforme à l'invention, sans module de réarmement ni capteur de rotation,
- Les figures 2 et 3 montrent le mécanisme de commande de la figure 1 sur lequel sont montés différents types de modules de réarmement.
- La figure 4 montre le mécanisme de commande de la figure 1 sur lequel sont montés des capteurs de rotation.

Un appareil électrique comporte un mécanisme de commande pour l'ouverture et la fermeture des contacts mobiles de l'appareil électrique. Ce mécanisme de commande est généralement situé sur la face avant de l'appareil électrique, de façon à être pilotable par un opérateur via des organes de dialogue homme-machine (boutons, indicateurs, commandes électriques à distance, ...).

Le mécanisme de commande comporte des pièces mécaniques complexes et doit être capable d'emmagasiner beaucoup d'énergie, notamment via différents ressorts pour effectuer les mouvements de fermeture et d'ouverture, et en particulier être capable d'effectuer des séquences de type "Ouverture-Fermeture-Ouverture" qui sont requises dans certaines conditions normalisées. Pour emmagasiner cette énergie, le mécanisme de commande est couplé avec un module de réarmement, manuel ou motorisé, en charge de réarmer le mécanisme de commande.

Les figures 1, 2 et 3 montrent un mécanisme de commande 1 d'un appareil électrique interrupteur pour réseau électrique moyenne ou haute tension. Le mécanisme de commande 1 est logé dans un logement dont les contours sont matérialisés par deux parois latérales parallèles 2 et 3. Le logement du mécanisme de commande 1 est également matérialisé par une face arrière 4 qui est destinée à être fixée sur l'interrupteur (non représenté sur la figure) et une face avant sur laquelle viendra se placer notamment une interface homme-machine pour piloter l'appareil. Les deux parois latérales peuvent être liées entre elles par plusieurs éléments de fixation 5.

De façon connue, le mécanisme de commande 1 comporte un premier arbre de rotation 10 qui est couplé mécaniquement avec les contacts mobiles de l'appareil électrique de façon à pouvoir ouvrir et fermer ces contacts mobiles. Seule une partie 6 de ce couplage est montré en figure 1. Le mécanisme de commande 1 comporte également un second arbre de rotation 20 qui permet de réarmer les ressorts du mécanisme de commande 1, afin que l'appareil emmagasine suffisamment d'énergie.

Selon l'invention, le second arbre de rotation 20 traverse une des parois latérales 2, 3 du logement, appelée deuxième paroi, et l'appareil comporte un module de réarmement 25, 26 qui est fixé à l'extérieur du logement contre la deuxième paroi, de façon à être couplé avec le second arbre de rotation 20, comme indiqué dans les figures. Une fois couplé, le module de réarmement 25, 26 est capable de réarmer le mécanisme de commande. Ce couplage mécanique peut être fait simplement, par exemple à l'aide de cannelures longitudinales 21 sur une partie du second arbre de transmission 20 coopérant avec des cannelures complémentaires dans le module de réarmement 25, 26.

Dans le mode de réalisation de la figure 2, le module de réarmement 25 comporte un système à engrenages planétaires qui peut être soit motorisé et commandable à distance, soit actionné manuellement par rotation d'une manivelle située en face avant de l'appareil (non représentée).

Dans le mode de réalisation de la figure 3, un autre module de réarmement 26 utilise une technologie alternative qui comporte un système à cliquet. Dans la figure 3, ce système à cliquet 26 est entraîné par un ensemble motoréducteur comprenant un moteur électrique 27 associé à un réducteur 28. Ce système à cliquet 26 pourrait aussi être entraîné par pompage à l'aide d'un levier manuel en face avant.

Comme pour le module de réarmement 25 à engrenages planétaires, le module de réarmement 26 à cliquet ainsi que l'ensemble motoréducteur 27, 28 peuvent être fixés de manière amovible à l'extérieur du logement contre la deuxième paroi et être ainsi couplé au mécanisme de commande 1, par exemple grâce à un simple agencement de type vis/écrous/entretoises 8.

Cette structure modulaire avantageuse de l'appareil électrique permet ainsi de choisir au dernier moment le module de réarmement 25, 26 souhaité, de le démonter facilement et le remplacer par un autre, sans effectuer d'autre modification ou intervention au niveau du mécanisme de commande 1, ce qui donne beaucoup de souplesse dans l'adaptation au dernier moment de l'appareil électrique aux besoins de l'application ou du client utilisateur et dans la maintenance de l'appareil électrique.

Selon l'invention, le premier arbre de rotation 10, qui donne l'image de la position des contacts mobiles de l'appareil, traverse également une des parois latérales 2, 3 du logement, appelée première paroi.

Dans le mode de réalisation préféré, la première paroi et la deuxième paroi correspondent à une même paroi latérale 2 du logement du mécanisme de commande 1, c'est-à-dire que les arbres de rotation 10, 20 sortent du même côté et traversent donc la même paroi latérale 2. Alternativement, on aurait pu envisager que la première paroi et la deuxième paroi correspondent aux deux parois latérales opposées 2, 3 du logement du mécanisme de commande, par exemple la première paroi est la paroi 2 et la deuxième paroi est la paroi 3.

La figure 4 reprend le mécanisme de commande 1 de la figures 1 et ajoute un premier capteur de rotation 12 qui est couplé avec le premier arbre de rotation 10 à l'extérieur du logement, grâce par exemple à des cannelures longitudinales 11 sur l'arbre 10 qui coopèrent avec des cannelures complémentaires dans le premier capteur de rotation 12. Le premier capteur de rotation 12 peut être fixé directement contre la première paroi 2, mais on pourrait aussi envisager qu'il soit légèrement décalé par rapport à la première paroi 2 tout en restant évidemment couplé avec le premier arbre de rotation 10.

Ainsi, le premier capteur de rotation 12 est capable de mesurer le déplacement angulaire du premier arbre de rotation 10 et d'en déduire l'information sur l'état (ouvert ou fermé) des contacts mobiles de l'appareil. Il fournit un ou plusieurs signaux de sortie 13 qui peuvent être utilisés notamment à des fins de supervision ou d'information sur l'état des contacts mobiles de l'appareil et aussi pour commander électriquement des contacts auxiliaires de l'appareil, ce qui évite d'avoir des liaisons mécaniques parfois complexes ou encombrantes entre le premier arbre de rotation 10 et des organes de commande de contacts auxiliaires. Le premier capteur de rotation 12 est également capable de donner des informations sur la vitesse du mouvement de fermeture.

La figure 4 montre également un second capteur de rotation 22 optionnel qui est couplé avec le second arbre de rotation 20 à l'extérieur du logement, grâce aux cannelures longitudinales 21 sur l'arbre 20 qui coopèrent avec des cannelures complémentaires dans le second capteur de rotation 22. Ce second capteur de rotation 22 est par exemple fixé et placé entre module de réarmement 26 et le réducteur 28.

Le second capteur de rotation 22 fournit ainsi un signal de sortie représentatif de l'angle de rotation effectué par le second arbre de rotation 20 de façon notamment à déterminer l'énergie excédentaire (donc résiduelle) du mécanisme de commande lors d'un mouvement de fermeture. En effet, les variations du déplacement angulaire du second arbre 20 donnent des informations sur la réserve d'énergie disponible lors d'un mouvement de fermeture. La variation dans le temps de cette réserve d'énergie permettra avantageusement de détecter une usure des pièces du mécanisme de commande, dans un but de maintenance préventive. Le second capteur de rotation 22 pourrait également fournir un signal représentatif de la vitesse des mouvements de l'arbre 20.

Grâce à la structure modulaire apportée par l'invention, il est donc très facile de rajouter sur un mécanisme de commande conforme à l'invention, un ou plusieurs capteurs de rotation permettant d'enrichir les fonctionnalités de l'appareil.

## Revendications

1. Interrupteur électrique comprenant des contacts qui sont mobiles par actionnement d'un premier arbre de rotation (10) et comprenant un mécanisme de commande (1) des contacts mobiles qui est situé dans un logement et qui est réarmable par l'intermédiaire d'un second arbre de rotation (20), **caractérisé en ce que** :
- le premier arbre de rotation (10) traverse une première paroi (2, 3) du logement et l'interrupteur comporte un premier capteur de rotation (12) qui est couplé avec le premier arbre de rotation (10) à l'extérieur du logement, de façon à mesurer le déplacement angulaire du premier arbre de rotation,
- le second arbre de rotation (20) traverse une deuxième paroi (2, 3) du logement et l'interrupteur comporte un module de réarmement (25, 26) qui est fixé de façon amovible à l'extérieur du logement contre la deuxième paroi (2, 3), de façon à être couplé avec le second arbre de rotation (20) pour pouvoir réarmer le mécanisme de commande.

2. Interrupteur électrique selon la revendication 1, **caractérisé en ce que** la deuxième paroi (2, 3) du logement comporte des moyens de fixation capables de fixer le module de réarmement (25, 26) comportant un système à engrenages planétaires (25), et capables de fixer un module de réarmement comportant un système à cliquet (26).

3. Interrupteur électrique selon la revendication 2, **caractérisé en ce que** le système à engrenages planétaires (25) est entraîné par une manivelle ou par un moteur électrique.

4. Interrupteur électrique selon la revendication 2, **caractérisé en ce que** le système à cliquet (26) est entraîné par un levier ou par un moteur électrique.

5. Interrupteur électrique selon la revendication 1, **caractérisé en ce que** le premier arbre de rotation (10) comporte des cannelures longitudinales (11), le premier capteur de rotation (12) comportant des cannelures complémentaires pour être entraîné par le premier arbre de rotation (10).

6. Interrupteur électrique selon la revendication 1, **caractérisé en ce que** le second arbre de rotation (20) comporte des cannelures longitudinales (21), le module de réarmement comportant des cannelures complémentaires pour être entraîné par le second arbre de rotation (20).

7. Interrupteur électrique selon la revendication 1, **caractérisé en ce que** le capteur de rotation est fixé contre la première paroi (2, 3).

8. Interrupteur électrique selon la revendication 1, **caractérisé en ce que** la première paroi et la deuxième paroi correspondent à une même paroi latérale (2) du logement du mécanisme de commande (1).

9. Interrupteur électrique selon la revendication 1, **caractérisé en ce que** la première paroi et la deuxième paroi correspondent respectivement à deux parois latérales opposées (2, 3) du logement du mécanisme de commande (1).

10. Interrupteur électrique selon la revendication 1, **caractérisé en ce que** l'interrupteur comporte un second capteur de rotation (22) qui est couplé avec le second arbre de rotation (20) à l'extérieur du logement, de façon à mesurer l'angle de rotation du second arbre de rotation (20).

## Patentansprüche

1. Elektrischer Schalter, der Kontakte beinhaltet, die durch Betätigung einer ersten Drehwelle (10) bewegbar sind, und der einen Mechanismus (1) zur Steuerung der bewegbaren Kontakte beinhaltet, welcher sich in einer Aufnahme befindet und mit Hilfe einer zweiten Drehwelle (20) rückstellbar ist, **dadurch gekennzeichnet, dass**:
- die erste Drehwelle (10) durch eine erste Wand (2, 3) der Aufnahme verläuft und der Schalter einen ersten Drehgeber (12) umfasst, der außerhalb der Aufnahme mit der ersten Drehwelle (10) gekoppelt ist, um die Winkelbewegung der ersten Drehwelle zu messen,
- die zweite Drehwelle (20) durch eine zweite Wand (2, 3) der Aufnahme verläuft und der Schalter ein Rückstellmodul (25, 26) umfasst, das außerhalb der Aufnahme an der zweiten Wand (2, 3) abnehmbar befestigt ist, um mit der zweiten Drehwelle (20) gekoppelt zu sein, um den Steuerungsmechanismus rückstellen zu können.

2. Elektrischer Schalter nach Anspruch 1, **dadurch gekennzeichnet, dass** die zweite Wand (2, 3) der Aufnahme Befestigungsmittel umfasst, die in der Lage sind, das Rückstellmodul (25, 26), das ein Planetengetriebesystem (25) umfasst, zu befestigen, und in der Lage sind, ein Rückstellmodul, das ein Klinkensystem (26) umfasst, zu befestigen.

3. Elektrischer Schalter nach Anspruch 2, **dadurch gekennzeichnet, dass** das Planetengetriebesystem (25) durch eine Kurbel oder durch einen Elektromotor angetrieben wird.

4. Elektrischer Schalter nach Anspruch 2, **dadurch gekennzeichnet, dass** das Klinkensystem (26) durch einen Hebel oder durch einen Elektromotor angetrieben wird.

5. Elektrischer Schalter nach Anspruch 1, **dadurch gekennzeichnet, dass** die erste Drehwelle (10) Längsrillen (11) umfasst, wobei der erste Drehgeber (12) komplementäre Rillen umfasst, um durch die erste Drehwelle (10) angetrieben zu werden.

6. Elektrischer Schalter nach Anspruch 1, **dadurch gekennzeichnet, dass** die zweite Drehwelle (20) Längsrillen (21) umfasst, wobei das Rückstellmodul komplementäre Rillen umfasst, um durch die zweite Drehwelle (20) angetrieben zu werden.

7. Elektrischer Schalter nach Anspruch 1, **dadurch gekennzeichnet, dass** der Drehgeber an der ersten Wand (2, 3) befestigt ist.

8. Elektrischer Schalter nach Anspruch 1, **dadurch gekennzeichnet, dass** die erste Wand und die zweite Wand einer gleichen Seitenwand (2) der Aufnahme des Steuerungsmechanismus (1) entsprechen.

9. Elektrischer Schalter nach Anspruch 1, **dadurch gekennzeichnet, dass** die erste Wand und die zweite Wand jeweils zwei gegenüberliegenden Seitenwänden (2, 3) der Aufnahme des Steuerungsmechanismus (1) entsprechen.

10. Elektrischer Schalter nach Anspruch 1, **dadurch gekennzeichnet, dass** der Schalter einen zweiten Drehgeber (22) umfasst, der außerhalb der Aufnahme mit der zweiten Drehwelle (20) gekoppelt ist, um den Drehwinkel der zweiten Drehwelle (20) zu messen.

## Claims

1. Electrical switch comprising contacts which are mobile through actuation of a first rotation shaft (10) and comprising a control mechanism (1) for the mobile contacts which is situated in a housing and which can be rearmed via a second rotation shaft (20), **characterized in that**:
- the first rotation shaft (10) passes through a first wall (2, 3) of the housing and the switch comprises a first rotation sensor (12) which is coupled with the first rotation shaft (10) outside of the housing, so as to measure the angular displacement of the first rotation shaft,
- the second rotation shaft (20) passes through a second wall (2, 3) of the housing and the switch comprises a rearming module (25, 26) which is removably fixed outside of the housing against the second wall (2, 3), so as to be coupled with the second rotation shaft (20) to be able to rearm the control mechanism.

2. Electrical switch according to Claim 1, **characterized in that** the second wall (2,3) of the housing comprises fixing means capable of fixing the rearming module (25,26) comprising a planetary gear system (25), and capable of fixing a rearming module comprising a ratchet system (26).

3. Electrical switch according to Claim 2, **characterized in that** the planetary gear system (25) is driven by a crank or by an electric motor.

4. Electrical switch according to Claim 2, **characterized in that** the ratchet system (26) is driven by a lever or by an electric motor.

5. Electrical switch according to Claim 1, **characterized in that** the first rotation shaft (10) comprises longitudinal splines (11), the first rotation sensor (12) comprising complementary splines to be driven by the first rotation shaft (10) .

6. Electrical switch according to Claim 1, **characterized in that** the second rotation shaft (20) comprises longitudinal splines (21), the rearming module comprising complementary splines to be driven by the second rotation shaft (20).

7. Electrical switch according to Claim 1, **characterized in that** the rotation sensor is fixed against the first wall (2, 3).

8. Electrical switch according to Claim 1, **characterized in that** the first wall and the second wall correspond to one and the same lateral wall (2) of the housing of the control mechanism (1).

9. Electrical switch according to Claim 1, **characterized in that** the first wall and the second wall correspond respectively to two opposite lateral walls (2, 3) of the housing of the control mechanism (1) .

10. Electrical switch according to Claim 1, **characterized in that** the switch comprises a second rotation sensor (22) which is coupled with the second rotation shaft (20) outside of the housing, so as to measure the angle of rotation of the second rotation shaft (20).
